# FASCICULE DE BREVET EUROPEEN

(11) **EP 1 020 610 B1**
(45) Date de publication et mention de la délivrance du brevet: **06.04.2005**
(21) Numéro de dépôt: 00490002.3
(22) Date de dépôt: 11.01.2000
(51) Int. Cl.: E06B 9/17

(54) **Jambage et coffre de volet roulant**
Zarge und Rolladenkasten
Jamb and roller shutter box

(30) Priorité: 11.01.1999 FR 9900298
(43) Date de publication de la demande: 19.07.2000
(73) Titulaire: Coffrelite SARL, 45000 Orleans (FR)
(72) Inventeur: Schoenn-Anchling, Michel, 37540 Saint-Cyr-Sur-Loire (FR)
(74) Mandataire: Duthoit, Michel

(56) Documents cités:
- DE-A- 2 243 277
- DE-A- 4 013 000
- DE-U- 9 213 706
- DE-U- 29 611 948

## Description

L'invention concerne un jambage, ainsi qu'un coffre de volet roulant, dont l'une au moins des parois longitudinales est constituée d'un tel jambage.

De manière plus générale, elle pourra être utilisée pour constituer tout ou partie d'un élément de structure présentant une zone dissimulée dans un bâti et une autre visible, tel que, par exemple, une poutre.

Actuellement, dans le domaine du bâtiment, pour protéger des ouvertures prévues dans la construction, on utilise notamment divers stores, grilles ou volets roulants.

A cet effet, on connaît des coffres de volet roulant présentant des parois latérales entre lesquelles une réservation est définie pour accueillir le volet. Ces parois latérales constituent des jambages par l'extrémité desquelles le coffre est en contact au moins partiellement avec les murs de la construction définissant l'ouverture, destinée à être obturée par le volet roulant.

Afin de renforcer les jambages, ceux-ci sont munis au niveau du chant en contact avec la construction d'un profilé de renfort métallique.

Un inconvénient de tels profilés de renfort est qu'il est nécessaire de les peindre pour améliorer leur aspect dans la ou les zones où ils sont visibles.

A ce jour, il est également connu d'utiliser ces profilés de renfort pour arrêter l'enduit recouvrant extérieurement le jambage. Pour cela, lesdits profilés de renfort sont prolongés en partie basse pour définir une surface d'appui pour l'enduit.

Néanmoins, au niveau des bords latéraux de l'ouverture, l'enduit ne doit pas être arrêté et lesdits prolongements de tels profilés constituent une gène. Ils doivent donc être supprimés ce qui complique l'installation du coffre. S'ils sont laissés à demeure, ils provoquent des fissures de l'enduit.

On connaît du document DE-A-40 13 000 un jambage de coffre de volet roulant dont le corps présente au niveau d'au moins l'un de ses chants longitudinaux une garniture 5. Cette garniture est constituée de deux profilés distincts, l'un de renfort, et l'autre d'habillage. Le profilé de renfort couvre ledit corps sur au moins une partie de sa longueur, et ledit profilé d'habillage recouvre ledit profilé de renfort au moins dans l'une ou les zones de ce dernier destinées à être vues. En outre, ledit profilé de renfort présente des moyens d'arrêt d'un enduit de couverture de jambage.

Une telle structure présente les mêmes inconvénients que ceux rappelés ci-dessus, au niveau des bords latéraux de l'ouverture, car les moyens d'arrêt du profilé de renfort constituent une gène et doivent impérativement être supprimés, afin d'éviter de provoquer des fissures de l'enduit.

Le but de la présente invention est de proposer un jambage muni d'une garniture qui pallie les inconvénients précités et permet une mise en place facilitée de l'élément de structure dont ledit jambage constitue une partie, notamment en évitant d'avoir recours à la peindre.

Un autre but de la présente invention est de proposer un jambage muni d'une garniture qui permet d'arrêter l'enduit destiné à le recouvrir tout en limitant les risques d'apparition de fissures.

Un autre but de la présente invention est de proposer un jambage muni d'une garniture qui permet une meilleure tenue de l'enduit destiné à le recouvrir.

Un autre but de la présente invention est de proposer un jambage muni d'une garniture qui permet d'éviter la stagnation du ruissellement susceptible d'intervenir au niveau dudit jambage.

D'autres buts et avantages de l'invention apparaîtront au cours de la description qui va suivre qui n'est donnée qu'à titre indicatif et qui n'a pas pour but de la limiter.

L'invention concerne tout d'abord un jambage, notamment de coffre, constitué d'un corps présentant au niveau d'au moins l'un de ses chants longitudinaux une garniture, ladite garniture étant constituée d'un profilé de renfort et d'un profilé d'habillage, distincts, ledit profilé de renfort recouvrant ledit corps sur une partie au moins de la longueur dudit corps, et ledit profilé d'habillage recouvrant ledit profilé de renfort au moins dans l'une ou les zones de ce dernier destinées à être vues, ladite garniture présentant en outre des moyens d'arrêt d'un enduit de couverture de jambage, caractérisé par le fait que ledit profilé de renfort présente deux ailes d'accrochage à un desdits chants du corps, reliées par une aile de protection dudit chant, et par le fait que lesdits moyens d'arrêt de l'enduit sont prévus au niveau du profilé d'habillage, formant ainsi partie dudit profilé.

L'invention concerne également un coffre de volet roulant présentant au moins deux parois longitudinales entre lesquelles une réservation, apte à accueillir ledit volent roulant, est prévue, au moins l'une desdites parois longitudinales étant constituée d'un jambage tel que décrit plus haut.

L'invention sera mieux comprise à la lecture de la description suivante, accompagnée des dessins en annexe qui en font partie intégrante et parmi lesquels:
- la figure 1 décrit de face un exemple de réalisation du coffre de volet roulant conforme à l'invention,
- la figure 2 est une vue de coupe selon la ligne II-II représentée à la figure 1 précédente, illustrant un exemple de réalisation du jambage conforme à l'invention,
- la figure 3 détaille un des éléments représentés à la figure 2 précédente,
- la figure 4 détaille un autre élément représenté à la figure 2 précédente, dans un premier mode de réalisation,
- la figure 5 est une variante de réalisation de l'élément représenté à la figure 4 précédente.

L'invention concerne un jambage. Par « jambage », on entend toute partie d'un élément de structure tel que, notamment, coffre, poutre ou autre, ou tout élément de structure destiné à être encastré dans une construction 50, sur une partie de sa longueur, pour supporter, à lui seul ou non, au moins ladite structure, l'autre partie du jambage étant destinée à rester visible, au moins partiellement.

Comme illustré à la figure 1, le jambage 1 conforme à l'invention est constitué d'un corps 2, éventuellement monobloc avec l'élément de structure 3 dont le jambage 1 peut faire partie. Ledit jambage 1 présente au niveau d'au moins l'un de ses chants longitudinaux 4 une garniture 5 permettant, notamment, d'augmenter les propriétés de résistance aux contraintes du jambage 1 pour éviter sa détérioration.

Selon l'invention, ladite garniture 5 est constituée d'un profilé de renfort 6 et d'un profilé d'habillage 7, distincts, ledit profilé de renfort 6 recouvrant ledit corps 2 sur une partie au moins de sa longueur et ledit profilé d'habillage 7 recouvrant ledit profilé de renfort 6 au moins dans la ou les zones de ce dernier destinées à être vues. Par « profilé », on entend élément s'étendant longitudinalement.

Avec une telle solution, la mise en place est simplifiée et rendue plus facilement modulaire.

Comme illustré à la figure 2, ledit profilé de renfort 6 est assujetti, par exemple, audit corps 2 et ledit profilé d'habillage 7 est assujetti, par exemple, audit profilé de renfort 6. Pour cela, lesdits profilés de renfort et d'habillage 6, 7 présentent, notamment, des moyens d'accrochage 8, 9.

Ladite garniture 5 comprend, par exemple, des moyens d'arrêt 10 d'un enduit 11 de couverture du jambage 1, des moyens d'accrochage 12 dudit enduit 11, des moyens d'accueil 13 d'éléments extérieurs 14 et/ou des moyens 15 pour diriger les écoulements intervenant au niveau du jambage 1.

L'enduit est éventuellement arrêté sur une partie seulement de la longueur du jambage 1, plus précisément au niveau de la ou des zones destinées à être accessibles au regard.

Selon l'invention, on prévoit lesdits moyens d'arrêt 10 de l'enduit au niveau dudit profilé d'habillage 7. Avec une telle solution, on dispose directement de la longueur nécessaire et suffisante sans avoir à réaliser de grugeage pour ne pas être gêné par la présence de moyens d'arrêt d'enduit dans des endroits où ils seraient inutiles, voire nuisibles.

Cela étant, lesdits moyens 15 pour diriger les écoulements sont également prévus, éventuellement, au niveau dudit profilé d'habillage 7. Quant auxdits moyens d'accrochage 12 de l'enduit et/ou auxdits moyens d'accueil 13 d'un élément extérieur, ils sont prévus, notamment, au niveau dudit profilé de renfort 6.

Comme illustrés aux figures 3 et 4, lesdits moyens d'arrêt 10 de l'enduit sont constitués, par exemple, par un prolongement latéral 16, notamment dans la masse, dudit profilé d'habillage 7, prévu recouvrant ledit profilé de renfort 6 sur l'une de ses faces 17.

Ledit prolongement 16 présente, par exemple, une rainure 18, distante de son arête libre 19, apte à permettre ou à participer à un accrochage dudit profilé d'habillage 7 sur ledit profilé de renfort 6 par coopération avec une ou des excroissances 20 prévues sur ledit profilé de renfort 6. Ledit accrochage est d'ailleurs renforcé par l'effet de levier formé par l'enduit 11 sur le profilé d'habillage 7 autour de la ou desdites excroissances 20.

Ledit profilé de renfort 6 est prévu, notamment, tout le long dudit corps 2 du jambage, ladite rainure 18 étant prévue définie tout le long dudit profilé d'habillage 7, dans la masse, et unedite excroissance d'accrochage 20 dudit profilé d'habillage 7 étant prévue tout le long dudit profilé de renfort 6, dans la masse. On dispose ainsi de moyens 10 d'arrêt de l'enduit directement constitués par ledit profilé d'habillage, ce qui simplifie à la fois la fabrication et la pose.

La longueur du profilé d'habillage 7 est, notamment, inférieure à la longueur du profilé de renfort 6. A titre d'exemple, ledit jambage 1 pourra être prévu en regard d'une ouverture 41 prévue dans la construction 50, de longueur « lₒ », comme illustré à la figure 1. Ledit jambage 1 est alors de longueur « I » supérieure à la longueur « lₒ » pour permettre son appui sur les bords de ladite ouverture, et il est muni d'un profilé de renfort 6 de longueur « I » et d'un profilé d'habillage 7 de longueur « lₒ ». La largeur du profilé d'habillage 7 est, notamment, au moins égale ou supérieure à celle du profilé de renfort 6, au niveau de sa face 17.

On constate donc qu'il suffit de disposer de profilés de renfort 6 et d'habillage 7, débités au mètre, que l'on découpe à la longueur « I » ou « Iₒ » voulue, sans avoir à effectuer ensuite de reprises.

Comme illustré à la figure 5, ledit prolongement 16 présente, éventuellement, des dimensions adaptées à l'épaisseur d'enduit 11 souhaitée. Une telle caractéristique permet de ne pas avoir à modifier les moyens d'arrêt 10 de l'enduit au moment de la pose.

Lesdits moyens 12 d'accrochage de l'enduit sont constitués, par exemple, de nervures 21, prévues sur l'une des faces 22 du profilé de renfort 6.

Lesdites nervures 21 sont prévues, notamment, inclinées par rapport à ladite face 22 et disposées tête bêche de manière à définir des rainures 23 en queue d'aronde pour l'accrochage de l'enduit 11. Lesdites nervures 21 sont réalisées, par exemple, dans la masse.

Lesdits moyens d'accueil 13 d'un élément extérieur sont constitués, notamment d'un logement 30 défini dans les parois dudit profilé de renfort 6.

Lesdits moyens 15 pour diriger les écoulements sont constitués, par exemple, d'une protubérance 24, définissant une « goutte pendante » prévue au niveau d'un des chants longitudinaux 25 dudit profilé d'habillage 7. Il s'agit, notamment, du chant longitudinal opposé à celui présentant le prolongement 16.

Ladite protubérance 24 est constituée, par exemple, d'une surépaisseur dudit profilé d'habillage 7, prévu dans la masse.

Si l'on se reporte plus précisément aux figures 3 et 4, on constate que ledit profilé de renfort 6 présente, notamment, un profil sensiblement en U constitué de deux ailes d'accrochage 26, sensiblement parallèles, reliées par une aile de protection 27, sensiblement orthogonale aux deux précédentes. Lesdites ailes d'accrochage 26 portent éventuellement des griffes 28 pour maintenir ledit profilé de renfort 6 sur ledit corps 2.

L'une des ailes d'accrochage 26, notamment l'aile intérieure, présente en outre un décrochement 29 pour définir avec l'aile de protection 27, ledit logement 30 d'accueil d'élément extérieur. Afin de faciliter l'accueil de celui-ci, un chanfrein 32 pourra être prévu au niveau de l'une des arêtes 31 définissant l'ouverture dudit logement 30.

Ce dernier est prévu, éventuellement, sur une partie seulement de la largeur dudit profilé de renfort 6. Une rainure d'accrochage 34 dudit profil d'habillage 7 peut en conséquence être prévue à ce niveau.

A ce sujet, l'excroissance 20 d'accrochage du profilé d'habillage 7 est située, par exemple, le long d'une arête dudit profilé de renfort 6, notamment extérieure, les nervures d'accrochage 21 de l'enduit étant prévues au niveau de l'aile d'accrochage 26 correspondante.

Ladite aile de protection 27 est destinée à être en contact, notamment, d'une part, avec ledit profilé d'habillage 7 et, d'autre part, avec le bâti en contact duquel le jambage 1 peut se trouver.

Ledit profilé de renfort 6 est constitué, par exemple, dans un matériau métallique, tandis que le profilé d'habillage 7 est constitué, notamment, dans un matériau plastique, par exemple, coloré.

Ledit profilé d'habillage 7 est formé, notamment d'une aile de largeur supérieure à celle de l'aile de protection 27, de par la présence dudit prolongement latéral 16.

Ladite aile formant ledit profilé d'habillage 7 présente, en outre, éventuellement, des crochets 35, 36 pour son accrochage sur ladite excroissance 20 et/ou dans ladite rainure 34 du profilé de renfort 6.

Après mise en place, ladite aile de protection 27 et ladite aile formant le profilé d'habillage 7 sont destinées à être sensiblement parallèles l'une à l'autre.

Comme précédemment évoqué, l'ensemble des excroissances 20, nervures d'accrochage 21, griffes 28, décrochement 29, et rainures 34 sont réalisés dans la masse dudit profilé de renfort 6. De même, l'ensemble des prolongements latéraux 16, protubérances 24 et/ou crochets 35, 36 sont réalisés dans la masse dudit profilé d'habillage 7.

En se reportant de nouveau aux figures 1 et 2, on notera que l'invention concerne également un coffre de volet roulant présentant au moins deux parois longitudinales 37, 38 entre lesquelles une réservation 39, apte à accueillir ledit volet roulant 40, est définie, au moins l'une 37 desdites parois longitudinales, notamment extérieures, étant constituées d'un jambage 1 tel que décrit plus haut.

Ledit coffre de volet roulant, constituant ledit élément de structure 3, précédemment évoqué, est prévu, par exemple au-dessus d'une ouverture 41 ménagée dans la construction 50 sur laquelle il repose par l'extrémité longitudinale encastrée de ses côtés latéraux 37, 38.

Ledit coffre présente, notamment, un profil monobloc en U fermé éventuellement par une planche 42 munie d'une fente 43 pour le passage du tablier dudit volet roulant. Ladite planche 42 est prévue apte, éventuellement, à être accueillie dans ledit logement 30 de la garniture 5.

Ledit coffre est constitué, notamment au niveau de ses parois longitudinales 37, 38, par exemple, au moins d'un matériau expansé renforcé par un treillis métallique, plaqué de panneau de fibres de bois qui, par exemple, remplissent intégralement ledit profilé de renfort 6, pour favoriser l'accrochage.

Naturellement, d'autres modes de mise en oeuvre, à la portée de l'homme de l'art, auraient pu être envisagés sans pour autant sortir du cadre de l'invention.

## Revendications

1. Jambage (1), notamment de coffre (3), constitué d'un corps (2) présentant au niveau d'au moins l'un de ses chants longitudinaux (4) une garniture (5), ladite garniture (5) étant constituée d'un profilé de renfort (6) et d'un profilé d'habillage (7), distincts, ledit profilé de renfort (6) recouvrant ledit corps (2) sur une partie au moins de la longueur dudit corps et ledit profilé d'habillage (7) recouvrant ledit profilé de renfort (6) au moins dans l'une ou les zones de ce dernier destinées à être vues, ladite garniture (5) présentant en outre des moyens d'arrêt (10) d'un enduit (11) de couverture de jambage, **caractérisé en ce que** ledit profilé de renfort (6) présente deux ailes (26) d'accrochage à un desdits chants (4) du corps (2), reliées par une aile (27) de protection dudit chant (4), et **en ce que** lesdits moyens d'arrêt (10) de l'enduit sont prévus au niveau du profilé d'habillage (7), formant ainsi partie dudit profilé.

2. Jambage selon la revendication 1, dans lequel lesdits moyens d'arrêt (10) de l'enduit sont constitués par un prolongement latéral (16) dudit profilé d'habillage (7), prévu recouvrant ledit profilé de renfort (6) sur l'une de ses faces (17).

3. Jambage selon la revendication 2, dans lequel ledit prolongement (16) présente une rainure (18), distante de son arête libre (19), apte à permettre ou à participer à un accrochage dudit profilé d'habillage (7) sur ledit profilé de renfort (6) par coopération avec une ou des excroissances (20), prévue sur ledit profilé de renfort (6).

4. Jambage selon la revendication 2, dans lequel ledit prolongement (16) présente des dimensions adaptées à l'épaisseur d'enduit (11).

5. Jambage selon la revendication 1, dans lequel ladite garniture (5) comprend des moyens d'accrochage (12) dudit enduit, des moyens d'accueil (13) d'éléments extérieurs (14), et/ou des moyens (15) pour diriger les écoulements intervenant au niveau du jambage (1).

6. Jambage selon la revendication 5, dans lequel lesdits moyens (12) d'accrochage de l'enduit sont constitués de nervures (21) prévues sur l'une des faces (22) dudit profilé de renfort (6), lesdites nervures (21) étant prévues inclinées par rapport à ladite face (22) et disposées tête bêche de manière à définir des rainures (23) en queue d'aronde pour l'accrochage de l'enduit (11).

7. Jambage selon la revendication 5, dans lequel lesdits moyens (13) d'accueil d'un élément extérieur sont constitués d'un logement (30), défini par les parois dudit profilé de renfort (6).

8. Jambage selon la revendication 5, dans lequel lesdits moyens (15) pour diriger les écoulements sont constitués d'une protubérance (24), définissant une « goutte pendante », prévue au niveau d'un des bords longitudinaux dudit profilé d'habillage (7).

9. Coffre de volet roulant présentant au moins deux parois longitudinales (37, 38), entre lesquelles une réservation (39), apte à accueillir ledit volet roulant, est définie, au moins l'une (37) desdites parois longitudinales étant constituée d'un jambage (1) selon la revendication 1.

## Patentansprüche

1. Leibung (1) insbesondere von Kasten (3), bestehend aus einem Körper (2), der im Bereich von wenigstens einer seiner Längskanten (4) eine Einfassung (5) aufweist, wobei die besagte Einfassung (5) aus einem Verstärkungsprofil (6) und aus einem Verkleidungsprofil (7), welche unterschiedlich sind, gebildet sei, wobei das besagte Verstärkungsprofil (6) den besagten Körper (2) über wenigstens einen Teil der Länge des besagten Körpers bedeckt, und das besagte Verkleidungsprofil (7) das besagte Verstärkungsprofil (6) wenigstens in einer Zone oder in den Zonen dieses Letzteren, die vorgesehen sind, sichtbar zu sein, bedeckt, wobei die besagte Einfassung (5) außerdem Mittel zum Sperren (10) eines Überzugs (11) der Leibung (4) umfaßt, **dadurch gekennzeichnet, daß** das besagte Verstärkungsprofil (6) zwei Flügel (26) zur Befestigung an einer der besagten Kanten (4) des Körpers (2) aufweist, die durch einen Flügel (27) zum Schutz der besagten Kante (4) verbunden sind, und daß die besagten Mittel zum Sperren (10) des Überzugs im Bereich des Verkleidungsprofils (7) vorgesehen sind, bildend so einen Teil des besagten Profils.

2. Leibung nach Anspruch 1, bei der die besagten Mittel zum Sperren (10) des Überzugs durch eine seitliche Verlängerung (16) des besagten Verkleidungsprofils (7) gebildet sind, welches vorgesehen ist, um das besagte Verstärkungsprofil (6) auf einer von seinen Seiten (17) zu bedecken.

3. Leibung nach Anspruch 2, bei der die besagte Verlängerung (16) eine von ihrem freien Ende (19) entfernte Rille (18) aufweist, geeignet, um eine Befestigung des besagten Verkleidungsprofils (7) an dem besagten Verstärkungsprofil (6) durch Zusammenwirkung mit einer oder mit Verdickungen (20), die auf dem besagten Verstärkungsprofil (6) vorgesehen sind, zu erlauben oder an einer solchen Befestigung teilzunehmen.

4. Leibung nach Anspruch 2, bei der die besagte Verlängerung (16) Abmessungen aufweist, die der Dicke des Überzugs (11) angepaßt sind.

5. Leibung nach Anspruch 1, bei der die besagte Einfassung (5) Mittel zur Befestigung (12) des besagten Überzugs, Mittel zum Aufnehmen (13) von Außenelementen (14) und/oder Mittel (15), um die Abflüsse zu lenken, die im Bereich der Leibung (1) auftreten, umfaßt.

6. Leibung nach Anspruch 5, bei der die besagten Mittel (12) zur Befestigung des Überzugs durch Rippen (21) gebildet sind, die auf einer der Seiten (22) des besagten Verstärkungsprofils (6) vorgesehen sind, wobei die besagten Rippen (21) schräg hinsichtlich der besagten Seite (22) vorgesehen und Kopf bei Fuß angeordnet seien, derart, um die Rillen (23) in Schwalbenschwanzpassung für die Befestigung des Überzugs (11) zu bilden.

7. Leibung nach Anspruch 5, bei der die besagten Mittel (13) zum Aufnehmen eines Außenelements durch eine Aushöhlung (30) gebildet sind, die durch die Wände des besagten Verstärkungsprofils (6) gebildet ist.

8. Leibung nach Anspruch 5, bei der die besagten Mittel (15), um die Abflüsse zu lenken, durch einen Vorsprung (24) gebildet sind, bildend einen "hängenden Tropfen", der im Bereich des einen von den Längsrändern des besagten Verkleidungsprofils (7) vorgesehen ist.

9. Kasten eines Rolladens, aufweisend wenigstens zwei Längswände (37, 38), zwischen denen eine Aufnahmeaushöhlung (39), geeignet, den besagten Rolladen aufzunehmen, gebildet ist, wobei wenigstens eine (37) der besagten Längswände durch eine Leibung (1) nach Anspruch 1 gebildet sei.

## Claims

1. A jamb post (1), notably for a case (3), composed of a body (2) exhibiting at one at least of its longitudinal edges (4) a packing (5), said packing (5) being formed of a reinforcement profile (6) and of a cladding profile (7), both elements being distinct, whereas said reinforcement profile (6) covers said body (2) over a portion at least of the length of said body, and said cladding profile (7) covering said reinforcement profile (6) at least in one or several zones thereof intended to be seen, said packing (5) exhibiting moreover means (10) for stopping a jamb post coating plaster (11), **characterised in that** said reinforcement profile (6) exhibits two wings (26) for gripping one of said edges (4) of the body (2), connected by a wing (27) protecting said edge (4), and **in that** said coating plaster stopping means (10) are provided at the cladding profile (7), thereby becoming part of said profile.

2. A jamb post according to claim 2, wherein said coating plaster stopping means (10) are formed of a lateral extension (16) of said cladding profile (7), designed for covering said reinforcement profile (6) over one of its faces (17).

3. A jamb post according to claim 2, wherein said extension (16) exhibits a groove (18), distant from its free ridge (19), capable of enabling or contributing to grip said cladding profile (7) onto said reinforcement profile (6) by co-operating with one or several excrescencies (20), provided on said reinforcement profile (6).

4. A jamb post according to claim 2, wherein said extension (16) exhibits dimensions to suit the thickness of the coating plaster (11).

5. A jamb post according to claim 1, wherein said packing (5) includes means (12) for gripping said coating plaster, means (13) for receiving external elements (14) and/or means (15) for directing the flows at the jamb post (1).

6. A jamb post according to claim 5, wherein said means (12) for gripping the coating plaster are formed of ribs (21) provided on one of the faces (22) of said reinforcement profile (6), said ribs (21) being tilted with respect to said face (22) and arranged head to foot in order to define dove-tail grooves (23) for gripping the coating plaster (11).

7. A jamb post according to claim 5, wherein said means (13) for receiving an external element are formed of a housing (30), delineated by the walls of said reinforcement profile (6).

8. A jamb post according to claim 5, wherein said means (15) for directing the lows are formed of a protuberance (24), delineating a 'hanging drop', provided at one of the longitudinal edges of said cladding profile (7).

9. A case for a roller blind exhibiting at least two longitudinal walls (37, 38) between which a reservation (39) is provided, capable of receiving on said roller blind, at least one (37) of said longitudinal walls, being formed of a jamb post (1) according to claim 1.
